# FASCICULE DE BREVET EUROPEEN

(11) **EP 0 099 275 B1**
(45) Date de publication et mention de la délivrance du brevet: **16.04.1986**
(21) Numéro de dépôt: 83401140.5
(22) Date de dépôt: 03.06.1983
(51) Int. Cl.: B41F 27/12

(54) **Dispositif de fixation de l'habillage d'un cylindre de machine d'impression**
Vorrichtung zur Befestigung eines Zylinderüberzugs in Druckmaschinen
Mounting device for cylinder covers in printing machines

(30) Priorité: 04.06.1982 FR 8209772
(43) Date de publication de la demande: 25.01.1984
(73) Titulaire: CREUSOT-LOIRE, F-75008 Paris (FR)
(72) Inventeur: Lechat, Philippe, F-44700 Orvault (FR); Ducournau, Alain, F-44115 Basse Goulaine (FR)
(74) Mandataire: Bressand, Georges

## Description

La présente invention concerne un dispositif de fixation de l'habillage d'un cylindre de machine d'impression. L'invention peut s'appliquer notamment aux rotatives du type « offset à bobines, dans lesquelles l'habillage du cylindre est généralement constitué d'une toile caoutchoutée appelée communément « blanchet ».

Dans les machines d'impression rotatives, la fixation du blanchet sur le cylindre correspondant a soulevé de nombreux problèmes. Le blanchet constitue une pièce essentielle d'une machine d'impression, et la qualité de l'impression dépend de sa tension et de son positionnement par rapport au cylindre. La dépose ou la mise en place du blanchet doivent pouvoir s'effectuer à partir de manoeuvres rapides, simples, en assurant toutefois une bonne précision. D'autre part, il est préférable de réduire au maximum la largeur de la zone séparant les deux extrémités du blanchet, afin de constituer sur le cylindre une surface utile de dimension maximum, et de réduire les à-coups provoqués par le passage de cette rainure durant la rotation du cylindre.

Il existe différents dispositifs de fixation de blanchet. Un dispositif de fixation connu comporte un arbre tournant disposé dans un alésage s'étendant longitudinalement dans le cylindre, les extrémités du blanchet étant fixées à cet arbre, et leur tension étant provoquée par la rotation de cet arbre. Un tel dispositif présente l'inconvénient de créer dans le cylindre un évidement important, une ouverture relativement large, et pose de gros problèmes d'usinage.

On connaît également dans le US-A-2209 127, un dispositif de fixation sur un cylindre de machine d'impression d'un habillage comportant, à ses deux extrémités, des barrettes d'accrochage, le dispositif de fixation, monté dans une rainure longitudinale et radiale ménagée dans le cylindre, comprend, d'une part, une barre rigide constituée d'une seule pièce et munie, au niveau de sa zone externe, d'épaulements destinés à retenir les barrettes, liées aux bords de l'habillage, et, d'autre part, des vis de serrage traversant radialement la barre et se vissant dans le cylindre. La barre rigide est réglable en position radiale à l'intérieur de la rainure du cylindre pour assurer, par l'intermédiaire de ses épaulements et des vis de serrage, une tension réglable de l'habillage sur ledit cylindre. Un tel dispositif présente des difficultés au niveau du montage de l'habillage, car il est nécessaire d'introduire simultanément les deux extrémités des barrettes d'accrochage au-dessous des épaulements de la barre rigide et de visser un grand nombre de vis.

La présente invention vise à pallier les différents inconvénients précédemment cités.

Suivant l'invention, les épaulements sur la barre sont répartis suivant deux séries, à savoir une pour chaque extrémité de l'habillage, et suffisamment décalés radialement pour permettre l'accrochage de la seconde barrette lorsque la première barrette en position d'accrochage avec la barre a déjà été au moins partiellement introduite dans la rainure du cylindre.

Selon une autre caractéristique de l'invention, il est prévu que lesdites vis sont constituées d'une première série de vis, au nombre de deux, filetées sur toute leur longueur utile, et d'une seconde série de vis, en plus grand nombre, filetées uniquement sur une faible longueur à partir de leur tête, l'extrémité de ces vis de la seconde série étant de forme cylindrique de plus petit diamètre, afin de faciliter le début de vissage, lors du montage, en agissant, dans un premier temps, uniquement sur les vis de la première série, la tension finale s'effectuant en agissant sur toutes les vis.

D'autres caractéristiques et avantages apparaîtront lors de la description détaillée de l'exemple de réalisation qui va suivre, illustré par les dessins annexés.
La figure 1 représente, en perspective, une barre de fixation et ses vis de fixation constituant les pièces essentielles du dispositif de fixation conforme à l'invention.
La figure 2 représente, en coupe transversale, un cylindre dans lequel est monté un dispositif de fixation de l'habillage conforme à l'invention.

En se reportant à la figure 2, on distingue un cylindre 10 de machine d'impression recouvert, sur sa partie cylindrique, d'un habillage constitué d'une toile caoutchoutée, appelé communément « blanchet ». Ce cylindre est muni d'une rainure longitudinale et radiale 11, dans laquelle est monté l'ensemble des éléments constituant le dispositif de fixation de l'habillage 12. Dans la figure 2, le dispositif de fixation de l'habillage est représenté dans la position qu'il occupe lorsque l'opération de fixation de l'habillage 12 est terminée, c'est-à-dire lorsque l'habillage 12 est parfaitement positionné et tendu sur le cylindre 10. L'habillage 12 comporte, à ses deux extrémités, des barrettes identiques 13, 14. Le dispositif de fixation comporte globalement une barre de fixation 1 enfilée dans la rainure 11, destinée à agripper les barrettes 13 et 14 afin de provoquer la tension de l'habillage 12, et des vis 6, 7 destinées à fixer la barre de fixation 1 à l'intérieur de la rainure 11, en provoquant progressivement le déplacement de cette barre de fixation 1 radialement en direction du centre du cylindre 10, afin de provoquer la tension progressive de l'habillage 12.

Nous allons voir plus en détail la forme donnée à cette barre de fixation 1, en se reportant à la figure 1. La barre de fixation 1 est réalisée d'une seule pièce, dans un matériau suffisamment rigide, et possède une longueur correspondant sensiblement à la longueur du cylindre 10 et de l'habillage correspondant 12. La barre de fixation 1 possède une forme s'inscrivant globalement dans un parallélépipède de forme allongée correspondant sensiblement à la forme de la rainure 11 ménagée dans le cylindre 10. La barre de fixation 1 comporte plus précisément une partie inférieure 20 dont les deux faces latérales sont parallèles et viennent glisser sur les faces parallèles correspondantes de la rainure 11, afin de constituer un guidage radial correct de la barre 1 à l'intérieur du logement correspondant formé par la rainure 11. La barre 1 comporte d'autre part une zone externe 2 munie d'épaulements latéraux de part et d'autre 18 et 19 s'étendant longitudinalement. Ces épaulements latéraux sont destinés à agripper les barrettes correspondantes 13 et 14 liées à l'habillage 12, afin de provoquer la tension de l'habillage 12 lors de l'introduction de la barre 1 à l'intérieur du logement 11. La barre de fixation 1 comporte d'autre part une pluralité d'échancrures radiales 3 s'étendant depuis la zone externe 2 jusqu'au-dessous des barrettes 13 et 14, lorsque celles-ci sont en place contre les épaulements correspondants 18 et 19. Cette barre de fixation 1 comporte enfin des trous traversant radialement la barre au niveau de sa zone inférieure 20, ces trous étant ménagés dans le fond de chacune des échancrures 3, ces trous permettant le passage de vis 6, 7 dont les têtes de vis correspondantes prennent appui sur le fond de chacune des échancrures 3. En se reportant à la figure 2, on voit que ces vis 6, 7 viennent se visser dans le cylindre 10, dans le fond de la rainure 11. Le vissage des vis 6, 7 dans le cylindre 10 peut se faire directement dans un trou taraudé de ce cylindre 10 ou dans une pièce formant écrou 15 fixée rigidement dans le cylindre 10. Les épaulements 18 et 19 sont décalés radialement l'un par rapport à l'autre pour que l'accrochage s'effectue sur une barrette dans un premier temps, puis sur l'autre barrette.

La mise en place du dispositif de fixation de l'habillage s'effectue de la manière suivante :

On commence par disposer l'habillage 12 autour du cylindre 10, en présentant l'extrémité de l'habillage munie de la barrette 14 en face de la rainure 11. On introduit la barre de fixation 1 dans la rainure 11 en engageant la barrette 14 contre l'épaulement correspondant 19 de la barre 1, cette barrette 14 venant se loger dans la rainure 11 entre les faces latérales de cette rainure 11 et la barre de fixation 1. On procède de la même façon pour accrocher ensuite l'autre extrémité 13 de l'habillage contre l'épaulement 19. On continue d'introduire la barre de fixation 1 à l'intérieur de la rainure 11 en manoeuvrant les vis 6 et 7 qui se vissent dans le cylindre 10 ou l'écrou 15 fixé dans le cylindre 10. L'introduction progressive de la barre 1 dans le cylindre 10 provoque alors la tension de l'habillage 12. Lors du démontage de l'habillage 12, on procède de la manière inverse en manoeuvrant les vis 6 et 7 dans le sens du dévissage, afin de provoquer l'extraction de la barre de fixation 11 et la libération des barrettes 13 et 14. Pour que la barre de fixation 1 sorte facilement du logement 11 lors du dévissage des vis 6 et 7 il suffit de prévoir un épaulement ou une butée 16 lié rigidement sur les vis correspondantes, à l'arrière de la barre de fixation 1.

Les échancrures 3 ménagées dans la barre de fixation 1 sont suffisamment profondes pour que les têtes des vis 6 et 7 soient situées en dessous des barrettes 13 et 14. Dans ces conditions, on voit qu'il est possible de constituer une barre de fixation 1 de très faible épaisseur, et par conséquent de constituer une rainure 11 de très faible largeur. En effet, la largeur de la rainure 11 se limite à la somme des épaisseurs des barrettes 13 et 14 et de la partie centrale 21 de la barre 1, qui peut être de très faible épaisseur.

Dans le dispositif de fixation de l'habillage qui vient d'être décrit, la manoeuvre de la barre de fixation 1 à l'intérieur du logement 11 s'effectue par la manoeuvre simultanée de toutes les vis 6 et 7 qui doivent être en assez grand nombre pour assurer un positionnement et une tension uniforme de l'habillage 12. La manoeuvre simultanée de ce grand nombre de vis est une opération difficile et longue et, pour remédier à cet inconvénient, il a été proposé la disposition suivante : les vis de fixation sont constituées de deux séries différentes de vis, la première série de vis est constituée par deux vis 6 filetées sur toute leur longueur utile, et la seconde série de vis est constituée par les autres vis 7, en plus grand nombre, filetées uniquement sur une faible longueur 8 à partir de leur tête, l'extrémité 9 de ces vis étant de forme cylindrique de plus petit diamètre. Cette disposition particulière permet de faciliter le montage pour la raison suivante : lors du début de l'introduction de la barre 1 dans le logement 11, il n'y a aucun effort puisque l'habillage 12 n'est pas tendu, et la manoeuvre peut s'effectuer en agissant uniquement sur les vis 6, puisque ce sont les vis qui sont filetées sur toute leur longueur. Les autres vis 7 ayant leur extrémité dépourvue de filetage peuvent commencer à s'introduire dans les taraudages correspondants du cylindre 10 sans avoir à être manoeuvrées. Pour effectuer la phase finale du montage de la barre 1 dans le logement 11, les vis 7 comportant un filetage plus court viennent alors s'engager aussi dans les taraudages correspondants, et la phase finale de mise sous tension de l'habillage 12 peut s'effectuer correctement en agissant sur toutes les vis 6 et 7. Lors du démontage, on peut commencer par débloquer l'ensemble des vis 6 et 7, puis, ensuite, l'extraction complète de la barre 1 peut être réalisée aisément et rapidement puisqu'il n'y a plus que les vis 6 qui sont en prise dans le cylindre 10.

## Revendications

1. Dispositif de fixation sur un cylindre de machine d'impression d'un habillage (12) comportant à chacune de ses deux extrémités, respectivement, une première et une seconde barrette d'accrochage (14, 13), le dispositif de fixation, se montant dans une rainure (11) longitudinale et radiale ménagée dans le cylindre (10), comprend d'une part une barre rigide (1) constituée d'une seule pièce et munie au niveau de sa zone externe (2) d'épaulements (18, 19) destinés à retenir les barrettes liées aux bords de l'habillage et d'autre part des vis de serrage (6, 7) traversant radialement la barre dans sa zone inférieure (20) et se vissant dans le cylindre, la barre (1) étant réglable en position radiale à l'intérieur de la rainure (11) du cylindre (10) pour assurer, par l'intermédiaire de ses épaulements (18, 19) et des vis de serrage (6, 7) une tension réglable de l'habillage (12) sur ledit cylindre (10), caractérisé en ce que, sur la barre (1), les épaulements sont répartis suivant deux séries (18 et 19), à savoir une pour chaque extrémité de l'habillage, et suffisamment décalées radialement pour permettre l'accrochage de la seconde barrette (13) lorsque la première barrette (14) en position d'accrochage avec la barre a déjà été au moins partiellement introduite dans la rainure (11) du cylindre.

2. Dispositif de fixation de l'habillage d'un cylindre selon la revendication 1 caractérisé en ce que lesdites vis de fixation (6, 7) sont constituées d'une première série de vis (6) au nombre de deux, filetées sur toute leur longueur utile, et d'une seconde série de vis (7) en plus grand nombre, filetées uniquement sur une faible longueur (8) à partir de leur tête, l'extrémité (9) de ces vis étant de forme cylindrique de plus petit diamètre afin de faciliter le début de vissage lors du montage en manoeuvrant dans un premier temps uniquement les vis (6), la tension finale s'effectuant en manoeuvrant toutes les vis (6 et 7).

## Claims

1. A device for fixing on a printing machine cylinder a cladding (12) comprising at each of its two ends, respectively, a first hooking strip (14) and a second hooking strip (13), the fixing device, mounted in a longitudinal and radial groove (11) provided in the cylinder (10), comprising, on one hand, a rigid bar (1) made in a single piece and provided in the region of its outer zone (2) with shoulders (18, 19) adapted to retain the strips connected to the edges of the cladding, and, on the other hand, clamping screws (6, 7) radially extending through the bar in its lower zone (20) and being screwed in the cylinder, the bar (1) being adjustable in radial position inside the groove (11) of the cylinder (10) so as to ensure, by means of its shoulders (18, 19) and the clamping screws (6, 7), an adjustable tension of the cladding (12) on said cylinder (10), characterised in that the shoulders are arranged on the bar (1) in two series (18 and 19), namely one for each end of the cladding, and sufficiently radially offset to permit the hooking of the second strip (13) when the first strip (14) in its hooking position with the bar has already been at least partly introduced in the groove (11) of the cylinder.

2. A device for fixing the cladding of a cylinder according to claim 1, characterised in that said fixing screws (6, 7) are constituted by a first series of screws (6) two in number, screwthreaded throughout their effective length, and by a second series of screws (7) in a greater number, screwthreaded solely in a short length (8) from their head, the end (9) of these screws being of cylindrical shape and having a smaller diameter so as to facilitate the start of the screwing upon the assembly by first of all actuating solely the screws (6), the final tension being achieved by actuating all the screws (6 and 7).

## Patentansprüche

1. Vorrichtung zur Befestigung eines an jedem seiner beiden Enden jeweils eine erste bzw. zweite Einhängleiste (14, 13) aufweisenden Aufzugs (12) auf einem Druckmaschinenzylinder, wobei die Befestigungsvorrichtung, anbringbar in einem in dem Zylinder (10) ausgebildeten longitudinalen und radialen Einschnitt (11), einerseits einen einstückigen starren Stab (1), welcher in seinem äußeren Bereich (2) mit Schultern (18, 19) für ein Festhalten der mit den Rändern des Aufzugs verbundenen Leisten versehen ist, und andererseits Stellschrauben (6, 7), welche den Stab in seinem unteren Bereich (20) radial durchsetzen und sich in den Zylinder schrauben, umfaßt, wobei der Stab (1) in seiner radialen Lage im Inneren des Einschnitts (11) des Zylinders (10) einstellbar ist, um über seine Schultern (18, 19) und die Stellschrauben (6, 7) für eine einstellbare Spannung des Aufzugs (12) auf dem Zylinder (10) zu sorgen, dadurch gekennzeichnet, daß auf dem Stab (1) die Schultern gemäß zweier Sätze (18 und 19), nämlich einen für jedes Ende des Aufzuges, aufgeteilt und radial so weit versetzt sind, daß ein Einhängen der zweiten Leiste (13) möglich ist, wenn sich die erste Leiste (14) in Einhängposition mit zumindest teilweise bereits in den Einschnitt (11) des Zylinders eingeführtem Stab befindet.

2. Vorrichtung zur Befestigung des Aufzugs eines Zylinders gemäß Anspruch 1, dadurch gekennzeichnet, daß die Befestigungsschrauben (6, 7) aus einem ersten Satz von Schrauben (6) in einer Anzahl von zwei, welche über ihre gesamte nutzbare Länge mit einem Gewinde versehen sind, und einem zweiten Satz von Schrauben (7) in einer größeren Anzahl, welche nur über eine geringe Länge (8) ausgehend von ihrem Kopf mit Gewinde versehen sind, gebildet sind, wobei das Ende (9) dieser Schrauben Zylinderform mit kleinerem Durchmesser hat, um den Beginn der Verschraubung bei der Montage zu erleichtern, indem zunächst allein die Schrauben (6) betätigt werden und die Endspannung durch Betätigung aller Schrauben (6 und 7) erfolgt.
